# EUROPÄISCHE PATENTSCHRIFT

(11) **EP 0 428 494 B1**
(45) Veröffentlichungstag und Bekanntmachung des Hinweises auf die Patenterteilung: **20.01.1993**
(21) Anmeldenummer: 90890183.8
(22) Anmeldetag: 15.06.1990
(51) Int. Cl.: E06B 3/66, B05C 13/00

(54) **Vorrichtung zum Beschichten von Abstandhalterrahmen**
Device for coating spacing frames
Dispositif pour le revêtement de cadres d'espacement

(30) Priorität: 13.11.1989 AT 2598/89
(43) Veröffentlichungstag der Anmeldung: 22.05.1991
(73) Patentinhaber: Lisec, Peter, 3363 Amstetten-Hausmening (AT)
(72) Erfinder: Lisec, Peter, 3363 Amstetten-Hausmening (AT)
(74) Vertreter: Beer, Manfred, Dipl.-Ing.

(56) Entgegenhaltungen:
- AT-A- 356 832

## Beschreibung

Die Erfindung betrifft eine Vorrichtung zum Beschichten der Seitenflächen von Abstandhalterrahmen für Isolierglas mit Klebe- bzw. Dichtmasse mit zwei zu beiden Seiten einer Förderbahn für die Abstandhalterrahmen angeordneten Düsen, aus welchen die Klebe- bzw. Dichtmasse auf die Abstandhalterrahmen aufgebracht wird, gegebenenfalls mit einer seitlichen Abstützung, an welcher die Abstandhalterrahmen wenigstens während der Beschichtungsvorgänge anliegen, und mit verschwenkbaren, die zu beschichtenden Schenkel der Abstandhalterrahmen in Anlage an die Förderbahn haltenden Anpreßrollen und gegebenenfalls mit einer Einrichtung zum Verschwenken der Abstandhalterrahmen in der Transportebene.

Eine derartige Vorrichtung ist aus der AT-PS 356 832, der AT-PS 359 676 oder auch aus der DE-PS 28 03 132 bekannt.

Bei beiden bekannten Vorrichtungen werden die Abstandhalterrahmen bei den Beschichtungsvorgängen, d.h., wenn aus den zu beiden Seiten der Förderbahn angeordneten Düsen Klebe- bzw. Dichtmasse auf die Seitenflächen der Abstandhalterrahmen aufgebracht wird, von der als endloses, umlaufendes Förderband ausgebildeten Förderbahn bewegt. Um den nötigen Reibungsschluß zwischen dem Förderband und dem auf ihm aufliegenden Schenkel des Abstandhalterrahmens zu gewährleisten, sind Andrückrollen vorgesehen, die in ihrer Wirkstellung auf der Innenseite des auf dem Förderband aufliegenden Schenkels des Abstandhalterrahmens anliegen, und so den nötigen Reibungsschluß zwischen dem Förderband und dem Abstandhalterrahmen gewährleisten.

Damit eine gleichmäßige Beschichtung der Seitenflächen von Abstandhalterrahmen erfolgen kann, also eine Beschichtung, bei der die Klebe- bzw. Dichtmasse in gleichmäßiger Schichtdicke aufgebracht wird, muß der Abstandhalterrahmen während der Beschichtungsvorgänge mit konstanter Geschwindigkeit bewegt werden. Dieser gleichmäßige Transport ist bei den bekannten Vorrichtungen nur möglich, wenn ein guter Reibungsschluß zwischen dem Förderband und dem Abstandhalterrahmen gewährleistet ist. Um den nötigen Reibungsschluß aufzubringen, werden die Andrückrollen bei den bekannten Rahmenbeschichtungsvorrichtungen mit erheblicher Kraft gegen die Abstandhalterrahmen gedrückt, was wiederum zur Folge hat, daß zwischen dem Förderband und der unter ihm angeordneten Fläche, über die das Förderband gleitet, erhöhte Reibung auftritt. Dadurch ergeben sich bei den Fördervorgängen während der Beschichtung ruckende Bewegungen und nicht der gewünschte gleichmäßige Lauf des Förderbandes und der Bewegung der Abstandhalterrahmen.

Ein weiteres Problem ergibt sich dadurch, daß die Andrückrollen jeweils vom Abstandhalterrahmen abgehoben und in eine neben der Transportebene angeordnete Bereitschaftsstellung hochgeschwenkt werden müssen, wenn ein von der Förderbahn abstehender Schenkel des Abstandhalterrahmens die Bereiche passiert, in dem die Andrückrollen vorgesehen sind. Das Ein- und Ausschwenken der Andrückrollen muß rasch erfolgen um den erforderlichen Reibungsschluß zwischen dem Förderband und dem Abstandhalterrahmen rasch wieder herzustellen, so daß sich insbesondere beim Beschichten kurzer Schenken von Abstandhalterrahmen Probleme ergeben, da die Förderrollen unter Umständen nicht lange genug andrücken und so den Beschichtungsvorgang unter Umständen überhaupt unmöglich machen.

Aufgabe der Erfindung ist es, ausgehend von einer Vorrichtung der eingangs genannten Gattung, für einen gleichmäßigen Transport der Abstandhalterrahmen zu sorgen, ohne daß das Förderband übermäßig beansprucht wird.

Erfindungsgemäß wird dies dadurch erreicht, daß eine Mitnahme-Einrichtung vorgesehen ist, die während der Beschichtungsvorgänge am Abstandhalterrahmen formschlüssig angreift, und daß die am Abstandhalterrahmen angreifende Mitnahme-Einrichtung mit einem Antrieb gekuppelt ist, der diese mit einer der Geschwindigkeit der Förderbahn entsprechenden Geschwindigkeit bewegt, wenn die Einrichtung am Abstandhalterrahmen angreift.

Dadurch, daß eine Mitnahme-Einrichtung vorgesehen ist, die am Abstandhalterrahmen formschlüssig angreift, brauchen die Andrückrollen nicht mehr so fest gegen die Abstandhalterrahmen gedrückt werden, daß der gewünschte Reibungsschluß gewährleistet ist, sondern es genügt, wenn diese Rollen bloß als Niederhalterollen wirken, die verhindern, daß der Abstandhalterrahmen während der Beschichtungsvorgänge vom horizontalen Förderband abgehoben wird. Dadurch ist nicht nur eine ruckfreie Bewegung des Förderbandes gewährleistet, sondern es ist auch die Gefahr, daß die Andrückrollen die Abstandhalterrahmen verformen, wenn sie schlagartig in ihre Wirklage eingeschwenkt werden, beseitigt.

In einer vorteilhaften Ausführungsform der Erfindung ist vorgesehen, daß die Mitnahme-Einrichtung wenigstens einen an einem von der Förderbahn abstehenden Schenkel des Abstandhalterrahmens formschlüssig angreifenden Teil besitzt.

Im Rahmen der Erfindung bewährt es sich, wenn der am Abstandhalterrahmen insbesondere an einem der von der Förderbahn abstehenden Schenkel des Abstandhalterrahmens angreifende Teil der Mitnahme-Einrichtung aus einer Bereitschaftslage, in der er neben der Förderebene angeordnet ist, in eine Wirklage verstellbar ist, in der er in der Transportebene angeordnet ist und am Abstandhalterrahmen angreift.

Bei dieser Ausführungsform ergeben sich bei den Rückbewegungen der Mitnahme-Einrichtung zum Mitnehmen der Abstandhalterrahmen in ihre Bereitschaftsstellung, nachdem sie einen Förderhub ausgeführt hat, keine Schwierigkeiten.

Da die Lage der Abstandhalterrahmen am Beginn jedes Beschichtungsvorganges definiert ist - das vordere Ende des zu beschichtenden Schenkels ist zwischen den Düsen angeordnet und der vordere vom Förderband abstehende Schenkel ist in einer zur Förderrichtung senkrechten und durch die Düsen gehende Ebene angeordnet -, bewährt est sich im Rahmen der Erfindung, wenn der an einem von der Förderbahn abstehenden Schenkel des Abstandhalterrahmens angreifende Teil der Mitnahme-Einrichtung in der Bereitschaftsstellung im Bereich einer zur Förderrichtung senkrechten, durch die Düsenachsen gehenden Ebene angeordnet ist. Auf diese Weise sind keine zusätzlichen Vorrichtungen notwendig, um die Lage des Schenkels zu erfassen, an dem die Mitnahme-Einrichtung in ihrer Bereitschaftsstellung angreift. Vielmehr genügt es, die Mitnahme-Einrichtung nach jedem Förderhub in ihre Bereitschaftsstellung zu bewegen, in der sie dann an einem von der Förderbahn abstehenden Schenkel des Abstandhalterrahmens angreifen.

Mit Vorteil ist im Rahmen der Erfindung vorgesehen, daß der am Abstandhalterrahmen formschlüssig angreifende Teil der Mitnahme-Einrichtung am, bezogen auf die Förderrichtung vorderen, von der Förderbahn abstehenden Schenkel des Abstandhalterrahmens angreift. Auf diese Weise ergibt sich eine ziehende Einwirkung auf den Abstandhalterrahmen während des Beschichtungsvorganges.

In einer praktischen Ausführungsform der Erfindung ist vorgesehen, daß der wenigstens eine am Abstandhalterrahmen formschlüssig angreifende Teil der Mitnahme-Einrichtung als Klemme ausgebildet ist. Dabei kann vorgesehen sein, daß die Klemme zwei um zur Förderebene parallele Achsen verschwenkbare Klemmbacken, vorzugsweise mit Gummiauflagen, aufweist, die in der Bereitschaftsstellung eine zur Transportebene parallele Lage einnehmen und in ihre Wirkstellung, in der sie eine zur Transportebene senkrechte Lage einnehmen, verschwenkbar sind.

Neben Ausführungsformen der erfindungsgemäßen Vorrichtung mit einem einzigen am Abstandhalterrahmen angreifenden Teil ist auch eine Ausführungsform denkbar, die sich dadurch auszeichnet, daß die Mitnahme-Einrichtung zwei an von der Förderbahn abstehenden Schenkeln des Abstandhalterrahmens angreifende Teile, insbesondere zwei Klemmen aufweist, deren Abstand voneinander zur Anpassung an die parallel zur Förderrichtung gemessene Länge des Abstandhalterrahmens veränderbar ist.

Bei einer Vorrichtung mit einer als Greifer mit zwei an benachbarten, zueinander senkrechten Schenkeln des Rahmens angreifenden Klemmen ausgebildeten Wendeeinrichtung für das dreimalige Verschwenken des Abstandhalterrahmens um 90° in der Förderebene, kann erfindungsgemäß vorgesehen sein, daß der am Abstandhalterrahmen formschlüssig angreifende Teil, inbesondere die Klemme, bzw. bei einer Mitnahme-Einrichtung mit zwei am Abstandhalterrahmen angreifenden Teilen, insbesondere Klemmen, der bezogen auf die Förderrichtung vordere Teil von der Förderbahn einen kleineren Abstand als die Klemme der Wendeeinrichtung aufweist, die am von der Förderbahn abstehenden Schenkel des Abstandhalterrahmens angreift.

Für die praktische Verwendung der erfindungsgemäßen Vorrichtung ist es vorteilhaft, wenn der am Abstandhalterrahmen angreifende Teil der Mitnahme-Einrichtung in seiner Bereitschaftsstellung auf der der Wendeerinrichtung gegenüberliegenden Seite der Transportebene angeordnet ist.

Bei einer Ausführungsform mit zwei Teilen, beispielsweise Klemmen, die am Abstandhalterrahmen formschlüssig angreifen, bewährt sich eine Ausführungsform, bei welcher vorgesehen ist, daß die Mitnahme-Einrichtung derart gesteuert ist, daß der wenigstens eine am Abstandhalterrahmen formschlüssig angreifende Teil, insbesondere die Klemme, am Abstandhalterrahmen angreift, bevor das Beschichten eines Schenkels des Abstandhalterrahmens beginnt, und daß der Antrieb für die Mitnahme-Einrichtung zusammen mit dem Antrieb für die Förderbahn in Bewegung gesetzt wird.

Neben der weiter oben erwähnten Möglichkeit, daß die Einrichtung den Abstandhalterrahmen durch die erfindungsgemäß ausgebildete Vorrichtung zieht, besteht auch die Möglichkeit, wonach der am von der Förderbahn abstehenden Schenkel des Abstandhalterrahmens angreifende Teil der Mitnahme-Einrichtung am vor Beginn des Beschichtungsvorganges vom Düsenpaar entfernt angeordneten, von der Förderbahn abstehenden Schenkel des Abstandhalterrahmens formschlüssig angreift. Bei dieser Ausführungsform wird der Abstandhalterrahmen durch die Vorrichtung geschoben.

Bei dieser Ausführungsform ist mit Vorteil vorgesehen, daß der am von der Förderbahn nach oben stehenden Schenkel des Abstandhalterrahmens angreifende Teil der Mitnahme-Einrichtung in seiner Bereitschaftsstellung von der durch die Düsenachse gehende, zur Förderrichtung senkrechten Ebene einen Abstand aufweist, welcher der in Förderrichtung gemessenen Abmessung des Abstandhalterrahmens, d.h. der Länge des zu beschichtenden Schenkels des Abstandhalterrahmens entspricht.

Um die Bewegungen der Mitnahme-Einrichtung mit einem oder zwei am Abstandhalterrahmen formschlüssig angreifenden Teilen mit den Bewegungen der horizontalen Förderbahn zu synchronisieren, kann im Rahmen der Erfindung vorgesehen sein, daß die Mitnahme-Einrichtung einen Schlitten aufweist, der auf wenigstens einer parallel zur Förderbahn ausgerichteten Schiene geführt ist, und daß der Antrieb für die Bewegung des Schlittens parallel zur Förderrichtung der Förderbahn wenigstens während der Beschichtungsvorgänge mit dem Antrieb für die Förderbahn synchronisiert ist.

Weitere Einzelheiten und Merkmale der Erfindung werden anhand des in den Zeichnungen gezeigten Ausführungsbeispiels näher erläutert.

Es zeigen
Fig. 1 eine Vorrichtung zum Beschichten von Abstandhalterrahmen von vorne,
Fig. 2 die Vorrichtung aus Fig. 1 in Seitenansicht, teilweise im Schnitt und
Fig. 3 teilweise im Schnitt eine Einzelheit der Vorrichtung zum Beschichten von Abstandhalterrahmen.

Die in den Fig. 1 und 2 gezeigte Vorrichtung besitzt einen in Seitenansicht im wesentlichen L-förmigen Rahmen 1, der über höhenverstellbare Füße 2 am Boden steht und, wie aus Fig. 2 ersichtlich, etwas nach hinten geneigt ist. Am Rahmen 1 ist ein Gehäuse 3 und ein Träger 4 befestigt. Der Träger 4 ist mit Hilfe eines Druckmittelzylinders 6 gegenüber dem Rahmen 1 um eine untere horizontale Achse 5 verschwenkbar. Am Träger 4 ist ein Rahmen 7 befestigt, in dem mehrere Stützwalzen 8, deren Achsen in der in Fig. 2 gezeigten Stellung der Stützwalzen 8, die diese während der Beschichtungsvorgänge einnehmen, parallel zum lotrechten Abschnitt des Rahmens 4, d.h. oben leicht nach hinten geneigt verlaufend gelagert sind. Die Stützwalzen 8 sind über Antriebsketten von einem nicht näher gezeigten Antrieb antreibbar und definieren in ihrer in Fig. 1 gezeigten Stellung die Förderebene 38.

Anstelle die Stützwalzen 8, wie beschrieben, aus der Förderebene 8 abzukippen, ist auch eine Ausführungsform möglich, bei welcher der Träger 4 und der Rahmen 7 für die Stützwalzen 8 im Gestell 1 nicht verschwenkbar gelagert sind. Bei dieser Ausführungsform ist der Antrieb für die Stützwalzen 8 umsteuerbar ausgebildet, so daß sich diese bei den Beschichtungsvorgängen in der einen Richtung (in der Transportrichtung) und während der zwischen den Beschichtungsvorgängen durchzuführenden Wendevorgänge eines Abstandhalterrahmens in der anderen Richtung drehen.

Anstelle des Stützwalzenfeldes sind auch andere Ausführungsformen für die seitliche Abstützung der Abstandhalterrahmen, wie beispielsweise ein endloses Transportband denkbar, an dem die Abstandhalterrahmen wenigstens während der Beschichtungsvorgänge anliegen.

Im Gehäuse 3 sind ein Vorratszylinder für die Klebe- bzw. Dichtmasse, mit der die Abstandhalterrahmen beschichtet werden, sowie die hydraulische und/oder pneumatische Fördereinrichtung für die Klebe- bzw. Dichtmasse zu an der Oberseite des Gehäuses 3 vorgesehenen Düsen 10 untergebracht. Weiters ist im Gehäuse 3 eine Heizung vorgesehen, mit der die Klebe- bzw. Dichtmasse auf die notwendige Verarbeitungstemperatur angewärmt werden kann. Ausführungsbeispiele für die im Gehäuse 3 untergebrachte Einrichtung zum Fördern der Klebe- bzw. Dichtmasse, die in der erfindungsgemäßen Vorrichtung verwendet werden können, sind aus der AT-PS 315 404 bzw. der AT-PS 365 550 oder dem DE-GM 8811618.2 bekannt.

Die Düsen 10 sind zu beiden Seiten einer von einem endlosen Förderband 11 gebildeten Förderbahn für die Abstandhalterrahmen angeordnet. Der Antriebsmotor für das Förderband 11 ist ebenfalls im Gehäuse 3 untergebracht.

Weiters sind am Gehäuse 3 wenigstens zwei verschwenkbare Andrückrollen 12 vorgesehen, die während der Beschichtungsvorgänge den zwischen den Düsen 10 hindurchgeführten Schenkel des Abstandhalterrahmens in Anlage am Förderband 11 halten.

Auf dem Gehäuse 3 ist weiters ein vorzugsweise schräg zur Förderbahn vor- und zurückschiebbarer Anschlag (in den Zeichnungen nicht gezeigt) vorgesehen, der die auf dem Förderband 11 aufstehenden Abstandhalterrahmen jeweils dann aufhält, wenn sich die eine Ecke eines Abstandhalterrahmens gerade zwischen den Düsen 10 befindet.

Im Bereich der Düsen 10 ist als Wendeeinrichtung ein zweiarmiger Greifer 13 vorgesehen, der um eine Achse verschwenkbar ist, die im wesentlichen durch die Achse der Düsen 10 geht. Die Relativlage zwischen der Schwenkachse des Greifers 13 und der Verbindungslinie zwischen den Öffnungen der Düsen 10 kann veränderbar sein, um auch Abstandhalterrahmen mit einstückig gebogenen Ecken beschichten zu können, wie dies aus der EP-A-333 693 bekannt ist. Unabhängig davon ist der Greifer 13 mit der Höhenverstellung der Düsen 10, die zur Anpassung des Abstandes der Düsenöffnungen von dem Förderband 13 an verschiedene Abstandhalterprofilgrößen vorgesehen ist, gekuppelt, wie dies in der AT-PS 356 832 beschrieben ist.

Der Greifer 13 besitzt Arme 14 und 15, die je wenigstens eine Klemme 16 tragen. Von diesen Klemmen 16 dient die oberhalb der Förderbahn 11 vorgesehene Klemme 16 am Arm 14 des Greifers 13 zum Erfassen des vom Förderband 11 nach oben abstehenden Schenkels eines Abstandhalterrahmens, wogegen die in der in Fig. 1 gezeigten Grundstellung des Greifers 13 im Bereich der Förderbahn angeordnete Klemme 16 am anderen Arm 15 des Greifers 13 den auf dem Förderband 11 aufliegendem Schenkel des Abstandhalterrahmens erfassen kann.

Wie aus Fig. 1 ersichtlich, ist das Förderband 11 zu beiden Seiten der Düsen 10 nach unten umgelenkt, um Raum für die Klemmen 16 des um 90° verschwenkbaren Greifers 13 zu schaffen.

Der Greifer 13 kann zum Beispiel mit Hilfe eines pneumatisch betätigten Druckmittelmotors verschwenkt werden, wobei die Verschwenkgeschwindigkeit verschieden groß gewählt werden kann, so daß es möglich ist, größere Abstandhalterrahmen langsamer zu verschwenken, als kleinere, so daß Beschädigungen, insbesondere Verformungen des Abstandhalterrahmens vermieden werden. Weiters können zur Unterstützung der Wendevorgänge größerer Abstandhalterrahmen zu beiden Seiten des Greifers 13 zwischen zwei Stützwalzen 8 angeordnete, zu diesen parallel auf- und ab verstellbare Hebefinger vorgesehen sein, die an den von den Klemmen 16 des Greifers 13 erfaßten Schenkel des Abstandhalterrahmens von außen angreifen und den Abstandhalterrahmen während der Wendevorgänge unterstützen.

Wie insbesondere aus Fig. 3 ersichtlich, bestehen die Klemmen 16 jeweils aus zwei Klemmbacken 17, die Gummiauflagen 18 tragen. Die Klemmbacken 17 der Klemmen 16 sind um im Abstand voneinander angeordnete Achsen 19, die zur Förderebene 38 parallel sind, verschwenkbar. Zur Betätigung der Klemmbacken 17 besitzen diese zu ihnen senkrecht stehende Schenkel 20, die über Lenker 21 gelenkig mit der Kolbenstange 22 eines Druckmittelzylinders 23 gekuppelt sind. Zwischen den Schenkeln 20 ist ein Anschlag 24 vorgesehen, der die Offenstellung der Klemmen 16 festlegt. Durch Beaufschlagen des Druckmittelzylinders 23 werden die Klemmbacken 17 aufeinanderzu verschwenkt und gelangen in Anlage an einen zwischen ihnen liegenden Schenkel eines Abstandhalterrahmens und halten diesen fest. Durch Verschwenken des Greifers 13 kann der Abstandhalterrahmen dann um 90° verdreht werden.

Die soeben beschriebene Vorrichtung zum Beschichten von Abstandhalterrahmen besitzt weiters eine Mitnahme-Einrichtung 30, die am Gehäuse 3 auf der Seite der von den Stützwalzen 8 definierten Förderebene 38 angeordnet ist, die dem Greifer 13 gegenüberliegt.

Die Mitnahme-Einrichtung 30 besitzt einen Schlitten 31, der auf am Gehäuse 3 über Stützen 32 befestigte Schienen 33 in Förderrichtung, d.h. parallel zum Förderband 11 geführt ist. Um den Schlitten 31 entlang seiner Schienen 33 zu verstellen, ist ein Endlosförderglied, beispielsweise ein Zahnreimen 34 vorgesehen, der um Umlenkrollen 35, die in den Stützen 32 gelagert sind, läuft. Der Antrieb des Endlosfördergliedes 34 ist so ausgeigt, daß der Schlitten 31 bei seiner Bewegung in Förderrichtung des Förderbandes 11 mit der gleichen Geschwindigkeit wie letzteres bewegt wird.

Am Schlitten 1 der Mitnahme-Einrichtung 30 ist eine Klemme 36 befestigt, die den gleichen Aufbau haben kann, wie die Klemmen 16 des Greifers 13, der zum Verdrehen der Abstandhalterrahmen nach einem Beschichtungsvorgang vorgesehen ist. Auch der Antrieb der Klemmbacken 17 der Klemme 36 kann so wie anhand von Fig. 3 beschrieben, ausgeführt sein.

Insbesondere aus Fig. 2 ist ersichtlich, daß die Klemmbacken 17 der Klemme 36 in ihrer Bereitschaftsstellung neben der Förderebene 38 angeordnet sind. Es leuchtet ein, daß die Klemmbacken 17 der Klemme 36, wenn sie in ihre Wirkstellung verschwenkt sind, die Förderebene 38 durchqueren und so von beiden Seiten her an einem von Förderband 11 nach oben stehenden Schenkel des Abstandhalterrahmens angreifen (Fig. 3).

Bei der in Fig. 1 gezeigten Ausführungsform der erfindungsgemäßen Vorrichtung ist mit dem Schlitten 31 über einen Druckmittelzylinder 41 ein weiterer Schlitten 40 verbunden. Durch die Verbindung der Schlitten 31 und 40 mit Hilfe des Druckmittelzylinders 41 kann der Abstand der Schlitten 31 und 40 und somit auch der Abstand der an diesen vorgesehenen Klemmen 36 und 42 voneinander verändert und an die in Förderrichtung gemessene Länge des Abstandhalterrahmens angepaßt werden.

Die soeben beschriebene Vorrichtung arbeitet wie folgt:
Ein Abstandhalterrahmen wird von Hand aus oder mit Hilfe einer geeigneten Zuführvorrichtung auf den in Fig. 1 links liegenden Abschnitt des Förderbandes 11 aufgesetzt und gegen die Stützwalzen 8 angelegt. Das Förderband 11 und die mit gleicher Umfangsgeschwindigkeit angetriebenen Stützwalzen 8 fördern den Abstandhalterrahmen nach rechts, bis dessen untere, in Bewegungsrichtung gesehen vordere Ecke zwischen die Düsen 10 gelangt, wo es vom inzwischen vorgeschobenen vor- und zurückschiebbaren Anschlag zunächst festgehalten wird. Sobald der Abstandhalterrahmen diese Stellung eingenommen hat, wird die Klemme 36 der Mitnahme-Einrichtung 30 betätigt und ihre Klemmbacken 17 legen sich von beiden Seiten her an den vom Förderband 11 abstehenden Schenkel des Abstandhalterrahmens an. Während des Heranförderns des Abstandhalterrahmens ist auch die in Fig. 1 linke Andrückrolle 12 in ihre Wirkstellung verschwenkt und hält den unteren horizontalen Schenkel des Abstandhalterrahmens nieder, so daß dieser vom Förderband 11 genau zu den Düsen 10 und zwischen diesen hindurch geführt wird.

Nun wird mit dem Auspressen von Klebe- bzw. Dichtmasse aus den Düsen 10 begonnen und das Förderband 11 und das Endlosförderglied 34 in Bewegung gesetzt, so daß sich der Abstandhalterrahmen in Fig. 1 nach rechts bewegt, welche Bewegung vom Förderband 11 und der Mitnahme-Einrichtung 30 bewirkt wird. Sobald der untere horizontale Schenkel des Abstandhalterrahmens in den Bereich, der in Fig. 1 rechten Andrückrolle 12 gelangt, wird auch diese eingeschwenkt und hält den Schenkel des Abstandhalterrahmens in Anlage an das Förderband 11.

Nachdem so der eine Schenkel des Abstandhalterrahmens mit Klebe- bzw. Dichtmasse beschichtet, vom wieder vorgeschobenen Anschlag, der jetzt am in Bewegungsrichtung gesehen, hinteren vom Förderband 11 abstehenden Schenkel des Abstandhalterrahmens, der sich jetzt über den Düsen 10 befindet, anliegt, und der Abstandhalterrahmen angehalten worden ist, wird die Klemme 36 der Mitnahme-Einrichtung 30 geöffnet und die Mitnahme-Einrichtung 30 bewegt sich in ihre in Fig. 1 gezeigte Bereitschaftsstellung zurück. Nun werden durch Betätigung der Druckmittelzylinder 23 die Klemmbacken 17 der beiden Klemmen 16 des Greifers 13 geschlossen und erfassen sowohl den auf dem Förderband 11 aufliegenden Schenkel, als auch den von den Düsen 10 nach oben ragenden, hinteren Schenkel des Abstandhalterrahmens. Sobald dies geschehen ist, wird durch Betätigung des Druckmittelmotors der Rahmen 7 mit den Stützwalzen 8 aus der Förderebene 38 nach hinten gekippt, bis die Abstandhalterrahmen an den Stützwalzen 8 nicht mehr anliegen, sondern nurmehr von Greifer 13 gehalten werden. Nun wird der Greifer 13 und mit ihm der Abstandhalterrahmen um 90° entgegen der Förderrichtung (d.h. in Fig. 1 entgegen dem Uhrzeigersinn) verschwenkt, bis der nächste zu beschichtende Schenkel des Abstandhalterrahmens auf dem Förderband 11 aufliegt. Wie weiter oben angedeutet, besteht auch die Möglichkeit, die Stützwalzen 8 nicht aus der Förderebene 38 auszukippen, sondern entgegen der Richtung, in der sie sich beim Beschichtungsvorgang bewegen, in Drehung zu setzen, wenn der Abstandhalterrahmen vom Greifer 13 verdreht wird.

Sobald der Abstandhalterrahmen um 90° verdreht worden ist, werden die Klemmen 16 des Greifers 13 vom Abstandhalterrahmen gelöst - ihre Klemmbacken 17 befinden sich dann neben der Förderebene 38 - und die Klemme 36 der Mitnahme-Einrichtung 30 wird wieder an den von den Düsen 10, bzw. vom Förderband 11 nach oben abstehenden Schenkel des Abstandhalterrahmens angelegt und der nächste Beschichtungsvorgang kann wie oben beschrieben, beginnen. Dieser Vorgang wird insgesamt dreimal wiederholt, so daß schließlich alle vier Schenkel des Abstandhalterrahmens beschichtet sind. Dann wird der Abstandhalterrahmen vom Förderband 11 aus der Vorrichtung abtransportiert und beispielsweise zu einer Vorrichtung zum Ansetzen von Abstandhalterrahmen auf Glasscheiben, wie sie beispielsweise aus der AT-PS 384 607 oder der DE-PS 3 223 848 bekannt ist, bewegt.

Wenn, wie bei der in Fig. 1 gezeigten Ausführungsform die Mitnahme-Einrichtung 30 zwei Klemmen 36 und 42 besitzt, dann besteht die Möglichkeit, diese Klemmen 36 und 42 an beiden von dem Förderband 11 nach oben abstehenden Schenkeln des Abstandhalterrahmens anzulegen, so daß ein besonders sicherer Transport gewährleistet ist. Dies wird man insbesondere tun, wenn Abstandhalterrahmen beschichtet werden sollen, deren einzelne Schenkel unter Verwendung von Eckverbindern zu einem Abstandhalterrahmen zu sammengefügt worden sind, um die gesteckten Verbindungen nicht zu sehr zu belasten.

Wenn die Klemme 42 an Schlitten 40 der Mitnahme-Einrichtung 30 verwendet wird, dann wird diese mit Hilfe des Druckmittelzylinders 41 in eine Bereitschaftsstellung bewegt, in der sie von der durch die Düsenachse gehende, zur Förderebene 38 senkrechten Ebene 37 einen Abstand aufweist, der der in Förderrichtung gemessenen Länge des zu beschichtenden Schenkels des Abstandhalterrahmens entspricht.

Wenn die erfindungsgemäße Vorrichtung nur eine Klemme 42 an der Mitnahme-Einrichtung 30 aufweist und diese am in Förderrichtung gesehen hinteren Schenkel des Abstandhalterrahmens angreift, dann wird diese in eine Bereitschaftsstellung bewegt, in der sie von der durch die Düsenachse gehenden, zur Förderebene 38 senkrechten Ebene einen Abstand aufweist, der dem Abstand des hinteren vom Förderband 11 abstehenden Schenkels des Abstandhalterrahmens von den Düsen 10 entspricht.

Die Förderhübe der Mitnahme-Einrichtung 30, also deren Bewegungen in der Förderrichtung, erfolgen mit einer Geschwindigkeit, die der Geschwindigkeit des Förderbandes 11 entspricht. Die Rückhübe, durch welche die Mitnahme-Einrichtung 30 wieder in ihre Bereitschaftsstellung bewegt wird, können mit größerer Geschwindigkeit erfolgen, wobei darauf geachtet werden soll, daß der Rückhub beendet ist, wenn auch der Wendevorgang eines Abstandhalterrahmens, der mit Hilfe des Greifers 13 ausgeführt wird, abgeschlossen ist, um die Taktzeit der erfindungsgemäßen Vorrichtung nicht zu verlängern.

In einer einfacheren Ausführungsform der erfindungsgemäßen Vorrichtung können an der Mitnahme-Einrichtung 30 statt der Klemme 36 bzw. der Klemmen 36 und 42 als am Abstandalterrahmen formschlüssig angreifende Teile auch einfache Schubfinger vorgesehen sein, die aus einer Bereitschaftsstellung, in der sie neben der Förderebene 38 angeordnet sind, in eine die Förderebene 38 querende Wirklage verschwenkt bzw. vorgeschoben werden und dann, bezogen auf die Förderrichtung von hinten am Schenkel bzw. an den Schenkeln des Abstandhalterrahmens, die vom Förderband 11 abstehen, angreifen.

Die erfindungsgemäß vorgesehene Mitnahme-Einrichtung 30 zum Unterstützen der Bewegung des Abstandhalterrahmens während der Beschichtungsvorgänge kann auch bei Rahmenbeschichtungsvorrichtungen vorgesehen sein, die keine Wendeeinrichtung 14 (vgl. DE-PS 2 206 824 oder AT-PS 365 550) und keine seitliche Abstützung für die Abstandhalterrahmen bzw. eine Wendeeinrichtung besitzen, die anders als die in der AT-PS 356 832 ausgebildet sind. Eine mögliche Ausführungsform für eine solche Wendeeinrichtung ist in der DE-PS 2 803 132 beschrieben.

## Patentansprüche

1. Vorrichtung zum Beschichten der Seitenflächen von Abstandhalterrahmen für Isolierglas mit Klebe- bzw. Dichtmasse mit zwei zu beiden Seiten einer Förderbahn (11) für die Abstandhalterrahmen angeordneten Düsen (10), aus welchen die Klebe- bzw. Dichtmasse auf die Abstandhalterrahmen aufgebracht wird, gegebenenfalls mit einer seitlichen Abstützung (8), an welcher die Abstandhalterrahmen wenigstens während der Beschichtungsvorgänge anliegen, und mit verschwenkbaren, die zu beschichtenden Schenkel der Abstandhalterrahmen in Anlage an die Förderbahn (11) haltenden Andrückrollen (12) und gegebenenfalls mit einer Einrichtung (13) zum Verschwenken der Abstandhalterrahmen in der Förderebene (38), dadurch gekennzeichnet, daß eine Mitnahme-Einrichtung (30) vorgesehen ist, die während der Beschichtungsvorgänge am Abstandhalterrahmen formschlüssig angreift, und daß die am Abstandhalterrahmen angreifende Mitnahme-Einrichtung (30) mit einem Antrieb (34) gekuppelt ist, der diese mit einer der Geschwindigkeit der Förderbahn (11) entsprechenden Geschwindigkeit bewegt, wenn die Mitnahme-Einrichtung (30) am Abstandhalterrahmen angreift.

2. Vorrichtung nach Anspruch 1, dadurch gekennzeichnet, daß die Mitnahme-Einrichtung (30) wenigstens einen an einem von der Förderbahn (11) abstehenden Schenkel des Abstandhalterrahmens formschlüssig angreifenden Teil (36, 42) besitzt.

3. Vorrichtung nach Anspruch 2, dadurch gekennzeichnet, daß der am Abstandhalterrahmen insbesondere an einem der von der Förderbahn (11) abstehenden Schenkel des Abstandhalterrahmens angreifende Teil (36, 42) der Mitnahme-Einrichtung (30) aus einer Bereitschaftslage, in der er neben der Förderebene (38) angeordnet ist, in eine Wirklage verstellbar ist, in der er in der Förderebene (38) angeordnet ist und am Abstandhalterrahmen angreift.

4. Vorrichtung nach Anspruch 2 oder 3, dadurch gekennzeichnet, daß der an einem von der Förderbahn (11) abstehenden Schenkel des Abstandhalterrahmens angreifende Teil (36, 42) der Mitnahme-Einrichtung (30) in der Bereitschaftsstellung im Bereich einer zur Förderebene (38) senkrechten, durch die Düsenachsen gehende Ebene (37) angeordnet ist.

5. Vorrichtung nach einem der Ansprüche 2 bis 4, dadurch gekennzeichnet, daß der am Abstandhalterrahmen formschlüssig angreifende Teil (36, 42) der Mitnahme-Einrichtung (30) am bezogen auf die Förderrichtung vorderen, von der Förderbahn (11) abstehenden Schenkel des Abstandhalterrahmens angreift.

6. Vorrichtung nach einem der Ansprüche 2 bis 5, dadurch gekennzeichnet, daß der wenigstens eine am Abstandhalterrahmen formschlüssig angreifende Teil der Mitnahme-Einrichtung (30) als Klemme (36, 42) oder Schubfinger ausgebildet ist.

7. Vorrichtung nach Anspruch 6, dadurch gekennzeichnet, daß die Klemme (36, 42) zwei um zur Förderebene (38) parallele Achsen verschwenkbare Klemmbacken (17), vorzugsweise mit Gummiauflagen, aufweist, die in der Bereitschaftsstellung eine zur Förderebene (38) parallel Lage einnehmen und in ihre Wirkstellung, in der sie eine zur Förderebene (38) senkrechte Lage einnehmen, veschwenkbar sind.

8. Vorrichtung nach einem der Ansprüche 2 bis 7, dadurch gekennzeichnet, daß die Mitnahme-Einrichtung (30) zwei an von der Förderbahn (11) abstehenden Schenkeln des Abstandhalterrahmens angreifende Teile (36, 42), insbesondere zwei Klemmen aufweist, deren Abstand voneinander zur Anpassung an die parallel zur Förderrichtung gemessen Länge des Abstandhalterrahmens veränderbar ist.

9. Vorrichtung nach einem der Ansprüche 2 bis 8, mit einer als Greifer (13) mit zwei an benachbarten, zueinander senkrechten Schenkeln des Rahmens angreifenden Klemmen (16) ausgebildeten Wendeeinrichtung für das dreimalige Verdrehen des Abstandhalterrahmens um 90° in der Förderebene (38), dadurch gekennzeichnet, daß der am Abstandhalterrahmen formschlüssig angreifende Teil (36), insbesondere die Klemme, bzw. bei einer Mitnahme-Einrichtung (30) mit zwei am Abstandhalterrahmen angreifenden Teilen, insbesondere Klemmen (36, 42), der bezogen auf die Förderrichtung vordere Teil (36) von der Förderbahn (11) einen kleineren Abstand als die Klemme (16) der Wendeeinrichtung (13) aufweist, die am von der Förderbahn (11) abstehenden Schenkel des Abstandhalterrahmens angreift.

10. Vorrichtung nach Anspruch 9, dadurch gekennzeichnet, daß der am Abstandhalterrahmen angreifende Teil (36, 42) der Mitnahme-Einrichtung (30) in seiner Bereitschaftsstellung auf der der Wendeeinrichtung (13) gegenüberliegenden Seite der Förderebene angeordnet ist.

11. Vorrichtung nach einem der Ansprüche 1 bis 10, dadurch gekennzeichnet, daß die Mitnahme-Einrichtung (30) derart gesteuert ist, daß der wenigstens eine am Abstandhalterrahmen formschlüssig angreifende Teil (36, 42), insbesondere die Klemme, am Abstandhalterrahmen angreift, bevor das Beschichten eines Schenkels des Abstandhalterrahmens beginnt, und daß der Antrieb (34) der Mitnahme-Einrichtung (30) zusammen mit dem Antrieb für die Förderbahn (11) in Bewegung gesetzt wird.

12. Vorrichtung nach einem der Ansprüche 2 bis 11, dadurch gekennzeichnet, daß der am von der Förderbahn abstehenden Schenkel des Abstandhalterrahmens angreifende Teil (42) der Mitnahme-Einrichtung (30) am vor Beginn des Beschichtungsvorganges vom Düsenpaar (10) entfernt angeordneten, vor der Förderbahn abstehenden Schenkel des Abstandhalterrahmens formschlüssig angreift.

13. Vorrichtung nach Anspruch 12, dadurch gekennzeichnet, daß der am von der Förderbahn (11) nach oben stehenden Schenkel des Abstandhalterrahmens angreifende Teil (42) der Mitnahme-Einrichtung (30) in seiner Bereitschaftsstellung von der durch die Düsenachse gehende, zur Förderrichtung senkrechten Ebene (37) einen Abstand aufweist, welcher der in Förderrichtung gemessenen Abmessung des Abstandhalterrahmens, d.h. der Länge des zu beschichtenden Schenkels des Abstandhalterrahmens entspricht.

14. Vorrichtung nach einem der Ansprüche 1 bis 13, dadurch gekennzeichnet, daß die Mitnahme-Einrichtung (30) einen Schlitten (31) aufweist, der auf wenigstens einer parallel zur Förderbahn ausgerichteten Schiene (33) geführt ist, und daß der Antrieb für die Bewegung des Schlittens (31) parallel zur Förderrichtung der Förderbahn (11) wenigstens während der Beschichtungsvorgänge mit dem Antrieb für die Förderbahn (11) synchronisiert ist.

15. Vorrichtung nach einem der Ansprüche 2 bis 14, dadurch gekennzeichnet, daß die Mitnahme-Einrichtung (30) zwei auf Schienen (33) geführte Schlitten (31, 40) aufweist, die je einen an von der Förderbahn (11) abstehenden Schenkel des Abstandhalterrahmens angreifenden Teil (36, 42), insbesondere Klemme aufweisen und daß die Schlitten (31, 40) miteinander durch einen längenveränderbaren Bauteil, insbesondere einen Druckmittelzylinder (41) verbunden sind.

16. Vorrichtung nach einem der Ansprüche 2 bis 15, dadurch gekennzeichnet, daß die an von der Förderbahn (11) abstehenden Schenkel des Abstandhalterrahmens angreifenden Teile (36, 42), insbesondere die Klemmen, der Mitnahme-Einrichtung (30) voneinander unabhängig betätigbare Antriebe für das Verstellen in die Wirklage besitzen.

## Claims

1. Device for coating the legs of spacer frames for insulated glass with adhesive or sealant mass, with two nozzles (10) disposed on both sides of a conveyor track (11) for the spacer frames, the adhesive or sealant mass being applied from these nozzles on to the spacer frames, said device if necessary having a lateral support system (8) upon which the spacer frames abut at least during the coating procedures, and having pivotable press rollers (12) which hold the legs to be coated of the spacer frames in contact with the conveyor track (11), and if necessary with a device (13) for pivoting the spacer frames in the transport plane (38), characterised in that a drive device (30) is provided which engages interlockingly on the spacer frame during the coating procedures, and that the drive device (30) engaging on the spacer frame is coupled to a drive device (34) which propels the latter at a speed matching that of the conveyor track (11), when the drive device (30) engages on the spacer frame.

2. Device according to claim 1, characterised in that the drive device (30) has at least one portion (36, 42) engaging interlockingly on a leg of the spacer frame projecting from the conveyor track (11).

3. Device according to claim 2, characterised in that the portion (36, 42) of the drive device engaging on the spacer frame, more Particularly on a leg of the spacer frame projecting from the conveyor track (11), may be displaced from a ready position in which it is disposed near the transport plane (38) into an effective position in which it is disposed in the transport plane (38) and engages on the spacer frame.

4. Device according to claim 2 or 3, characterised in that the portion (36, 42) of the drive device (30) engaging on a leg of the spacer frame projecting from the conveyor track (11) is disposed in the ready position in a plane (37) vertical to the direction of transport (38) and passing through the axes of the nozzles.

5. Device according to one of claims 2 to 4,
characterised in that the portion (36, 42) of the drive device (30) engaging interlockingly on the spacer frame engages on the for-forward leg of the spacer frame, seen in relation to the transport direction, said leg projecting from the conveyor track (11).

6. Device according to one of claims 2 to 5,
characterised in that the at least single portion of the drive device (30) interlockingly engaging on the spacer frame is in the form of a clamp (36, 42) or propelling dog.

7. Device according to claim 6, characterised in that the clamp (36, 42) has two pivotable clamp jaws (17), pivotable about axes parallel to the transport plane (38), and preferably with rubber linings, said jaws when in the ready position adopting a position parallel to the transport plane (38) and pivotable into their effective position in which they adopt a position vertical to the transport plane (38).

8. Device according to one of claims 2 to 7,
characterised in that the drive device (30) has two portions (36, 42) engaging on legs of the spacer frame projecting from the conveyor track (11), in particular two clamps, whose distance apart may be adjusted to adapt to the length of the spacer frame, measured parallel to the transport direction.

9. Device according to one of claims 2 to 8, with a turning device formed as a gripper (13) with two clamps (16) engaging on adjacent legs, perpendicular to one another, of the frame, for rotating the spacer frame three times through 90⁰ in the transport plane (38), characterised in that the portion (36) engaging interlockingly on the spacer frame, in particular the clamp, or in the case of a drive device (30) with two portions engaging on the spacer frame, in particular clamps (36, 42), the forward portion (36), seen in the transport direction, is at a smaller distance from the conveyor track (11) than the clamp (16) of the turning device (13) which engages on the leg of the spacer frame projecting from the conveyor track (11).

10. Device according to claim 9, characterised in that the portion (36, 42) of the drive device (30) engaging on the spacer frame is disposed in its ready position on the side of the transport plane opposite the turning device (13).

11. Device according to one of claims 1 to 10,
characterised in that the drive device (30) is controlled in such a way that the at least single portion (36, 42), in particular the clamp, interlockingly engaging on the spacer frame, engages on the spacer frame before coating of a leg of the spacer frame begins, and that the propulsion (34) for the drive device (30) is set in motion together with the propulsion for the conveyor belt (11).

12. Device according to one of claims 2 to 11,
characterised in that the portion (42) of the drive device (30) engaging on the leg of the spacer frame projecting from the conveyor track engages interlockingly on the leg of the spacer frame which projects from the conveyor track, and which, before the start of the coating procedure, is remote from the pair of nozzles (10).

13. Device according to claim 12, characterised in that the portion (42) of the drive device (30) engaging on the leg of the spacer frame projecting upwards from the conveyor track (11) is, in its ready position, at a distance from the plane (37) passing through the axis of the nozzles and vertical to the transport direction, which matches the dimension of the spacer frame, measured in the transport direction, i.e. the length of the leg of the spacer frame to be coated.

14. Device according to one of claims 1 to 13,
characterised in that the drive device (30) has a carriage (31) guided on at least one rail (33) oriented parallel to the conveyor track, and that the propulsion for movement of the carriage (31) parallel to the conveyor track (11) is synchronised with the propulsion for the conveyor track (11), at least during the coating procedures.

15. Device according to one of claims 2 to 14,
characterised in that the drive device (30) has two carriages (31, 40) guided on rails (33), each of said carriages (31, 40) having a portion (36, 42), particularly a clamp, engaging on the leg of the spacer frame projecting from the conveyor track (11), and in that the carriages (31, 40) are interconnected by a common component, in particular a hydraulic cylinder (41).

16. Device according to one of claims 2 to 15,
characterised in that the portions (36, 42), in particular clamps, of the drive device (30), engaging on legs of the spacer frame projecting from the transport plane (11), have propulsion systems independent of one another for displacement into the effective position.

## Revendications

1. Dispositif pour l'enduction des faces latérales d'intercalaires de vitrages isolants avec de la colle ou une masse d'étanchéité, comportant deux buses (10) qui sont disposées de part et d'autre d'une voie de transport (11) des intercalaires et à partir desquelles la colle ou la masse d'étanchéité est appliquée sur les intercalaires, comportant éventuellement un dispositif d'appui (8) latéral contre lequel les intercalaires prennent appui au moins pendant les opérations d'enduction, comportant des galets presseurs (12) escamotables qui appliquent le côté à enduire des intercalaires contre la voie de transport (11) et le cas échéant un dispositif (13) permettant de tourner les intercalaires dans le plan de transport (38), caractérisé par le fait qu'il est prévu un dispositif d'entraînement (30) qui agit par conjugaison de formes sur l'intercalaire pendant les opérations d'enduction et par le fait que le dispositif d'entraînement (30) agissant sur l'intercalaire est couplé à un entraînement (34) qui déplace ledit dispositif à une vitesse correspondant à la vitesse de la voie de transport (11) lorsque le dispositif d'entrainement (30) agit sur l'intercalaire.

2. Dispositif selon la revendication 1, caractérisé par le fait que le dispositif d'entraînement (30) comporte au moins un élément (36, 42) qui saisit par conjugaison de formes un côté de l'intercalaire éloigné de la voie de transport (11).

3. Dispositif selon la revendication 2, caractérisé par le fait que l'élément (36, 42) du dispositif d'entraînement (30) qui agit sur l'intercalaire, en particulier sur un côté de l'intercalaire éloigné de la voie de transport (11) peut être déplacé d'une position d'attente, dans laquelle il est disposé à proximité du plan de transport (38), vers une position active, dans laquelle il est situé dans le plan de transport (38) et agit sur l'intercalaire.

4. Dispositif selon la revendication 2 ou 3, caractérisé par le fait que l'élément (36, 42) du dispositif d'entraînement (30) qui saisit un côté de l'intercalaire éloigné de la voie de transport (11), en position d'attente, est disposé dans la région d'un plan (37) perpendiculaire au plan de transport (38) et passant par les axes des buses.

5. Dispositif selon l'une des revendications 2 à 4, caractérisé par le fait que l'élément (36, 42) du dispositif d'entrainement (30) qui agit par conjugaison de formes sur l'intercalaire saisit le côté de l'intercalaire éloigné de la voie de transport (11) qui est situé en avant par rapport à la direction de transport.

6. Dispositif selon l'une des revendications 2 à 5, caractérisé par le fait que l'élément du dispositif d'entraînement (30), au nombre d'au moins un, qui agit par conjugaison de formes sur l'intercalaire est agencé sous forme de pince (36, 42) ou de doigt d'entraînement.

7. Dispositif selon la revendication 6, caractérisé par le fait que la pince (36, 42) présente deux mors de serrage (17), de préférence pourvus de garnitures en caoutchouc, qui peuvent pivoter autour d'axes parallèles au plan de transport (38) et, en position d'attente, occupent en position parallèle au plan de transport (38) et peuvent être amenés par pivotement en position active, dans laquelle ils occupent une position perpendiculaire au plan de transport (38).

8. Dispositif selon l'une des revendications 2 à 7, caractérisé par le fait que le dispositif d'entraînement (30) comporte deux éléments (36, 42) qui agissent sur des côtés de l'intercalaire éloignés de la voie de transport (11), en particulier deux pinces dont l'écartement peut être modifié afin de permettre l'adaptation à la longueur de l'intercalaire mesurée parallèlement à la direction de transport.

9. Dispositif selon l'une des revendications 2 à 8, comportant un dispositif de retournement agencé sous forme de mécanisme preneur (13) comportant deux pinces (16) qui saisissent des côtés perpendiculaires de l'intercalaire afin de faire tourner trois fois l'intercalaire de 90° dans le plan de transport (38), caractérisé par le fait que l'élément (36), en particulier la pince ou, dans le cas d'un dispositif d'entraînement (30) comportant deux éléments, en particulier des pinces (36, 42), agissant sur l'intercalaire, l'élément (36) antérieur par rapport à la direction de transport est disposé à une distance de la voie de transport (11) inférieure à celle de la pince (16) du dispositif de retournement (13) qui saisit le côté de l'intercalaire éloigné de la voie de transport (11).

10. Dispositif selon la revendication 9, caractérisé par le fait qu'en position d'attente, l'élément (36, 42) du dispositif d'entraînement (30) qui agit sur l'intercalaire est situé du côté du plan de transport opposé au dispositif de retournement (13).

11. Dispositif selon l'une des revendications 1 à 10, caractérisé par le fait que le dispositif d'entrainement (30) est commandé de manière telle que l'élément (36, 42), notamment la pince, au nombre d'au moins un, qui saisit par conjugaison de formes l'intercalaire, saisit ledit intercalaire avant le début de l'enduction d'un côté de l'intercalaire et que le moyen d'entraînement (34) du dispositif d'entrainement (30) est mû en même temps que le moyen d'entraînement de la voie de transport (11).

12. Dispositif selon l'une des revendications 2 à 11, caractérisé par le fait que l'élément (42) du dispositif d'entraînement (30) qui agit sur le côté de l'intercalaire éloigné de la voie de transport saisit par conjugaison de formes le côté de l'intercalaire éloigné de la voie de transport et éloigné de la paire de buses (10) avant le début de l'opération d'enduction.

13. Dispositif selon la revendication 12, caractérisé par le fait qu'en position d'attente, l'élément (42) du dispositif d'entraînement (30) qui saisit le côté de l'intercalaire s'étendant vers le haut à partir de la voie de transport (11) est disposé à une distance du plan (37) perpendiculaire à la direction de transport et passant par l'axe des buses qui correspond à la dimension de l'intercalaire mesurée dans la direction de transport, c'est-à-dire à la longueur du côté de l'intercalaire à enduire.

14. Dispositif selon l'une des revendications 1 à 13, caractérisé par le fait que le dispositif d'entrainement (30) comporte un chariot (31) qui se déplace sur au moins un rail (33) parallèle à la voie de transport et que le moyen d'entraînement assurant le déplacement du chariot (31) parallèlement à la direction de transport de la voie de transport (11) est synchronisé avec le moyen d'entrainement de la voie de transport (11) pendant l'opération d'enduction au moins.

15. Dispositif selon l'une des revendications 2 à 14, caractérisé par le fait que le dispositif d'entraînement (30) comporte deux chariots (31, 40) qui se déplacent sur des rails (33) et portent chacun un élément (36, 42), notamment une pince, qui agit sur un côté de l'intercalaire éloigné de la voie de transport (11) et que les chariots (31, 40) sont reliés entre eux par un organe dont la longueur peut être modifiée, notamment par un vérin (41) commandé par fluide sous pression.

16. Dispositif selon l'une des revendications 2 à 15, caractérisé par le fait que les éléments (36, 42), notamment les pinces, du dispositif d'entrainement (30) qui agissent sur des côtés de l'intercalaire éloignés de la voie de transport (11) comportent des moyens d'entraînement permettant de les amener en position active qui peuvent être commandés indépendamment l'un de l'autre.
